# EUROPÄISCHE PATENTSCHRIFT

(11) **EP 3 477 212 B1**
(45) Veröffentlichungstag und Bekanntmachung des Hinweises auf die Patenterteilung: **04.03.2020**
(21) Anmeldenummer: 18200854.0
(22) Anmeldetag: 17.10.2018
(51) Int. Cl.: F24F 5/00, F24F 13/06, F24F 13/068

(54) **LUFTVERTEILVORRICHTUNG SOWIE VERFAHREN ZUR BELÜFTUNG EINES RAUMES**
AIR DISTRIBUTION DEVICE AND METHOD FOR VENTILATING A ROOM
DISPOSITIF DE DISTRIBUTION D'AIR AINSI QUE PROCÉDÉ D'AÉRATION D'UNE PIÈCE

(30) Priorität: 26.10.2017 DE 102017125131
(43) Veröffentlichungstag der Anmeldung: 01.05.2019
(73) Patentinhaber: Krantz GmbH, 52072 Aachen (DE)
(72) Erfinder: Makulla, Detlef, Dipl.-Ing., 52134 Herzogenrath (DE); Baltes, Martin, 52074 Aachen (DE)
(74) Vertreter: Pellengahr, Maximilian Rudolf

(56) Entgegenhaltungen:
- EP-A1- 2 846 108
- EP-A2- 2 103 881
- DE-A1- 10 053 026
- DE-A1-102007 008 019

## Beschreibung

### Einleitung

Die Erfindung betrifft eine Luftverteilvorrichtung umfassend ein Gehäuse, welches einen Luftverteilraum begrenzt, zur zumindest indirekten Verbindung mit einem Luftzufuhrsystem, wobei das Gehäuse einen Lufteintrittsquerschnitt aufweist, durch welchen Zuluft in den Luftverteilraum einleitbar ist, wobei das Gehäuse einen Luftauslass mit einer horizontal angeordneten Luftaustrittsfläche aufweist, wobei Wandungen des Luftauslasses in einem spitzen Winkel zwischen 5° und 20° zu der Luftaustrittsfläche angeordnet sind, und die Luftaustrittsfläche von einem perforierten Deckenpaneel gebildet wird, durch das ein erster Teilvolumenstrom der Zuluft den Luftauslass verlässt und entlang einer Unterseite des Deckenpaneels in einen zu belüftenden Raum strömt, wobei auf einer den zu belüftenden Raum abgewandten Oberseite des Deckenpaneels Wärmetauscherelemente angeordnet sind.

Ferner betrifft die Erfindung einen Raum eines Gebäudes mit einer darin angeordneten Luftverteilvorrichtung.

Weiterhin betrifft die Erfindung ein Verfahren zur Belüftung eines Raumes in einem Gebäudes mittels einer Luftverteilvorrichtung umfassend die folgenden Verfahrensschritte:
a) Durch einen Lufteintrittsquerschnitt eines Gehäuses wird Zuluft in einen von dem Gehäuse begrenzten Luftverteilraum eingeleitet.
b) Ein erster Teilvolumenstrom der Zuluft verlässt den Luftverteilraum über eine horizontal angeordnete von einem perforierten Deckenpaneel gebildete Luftaustrittsfläche eines Luftauslasses, und strömt entlang einer Unterseite des Deckenpaneels der Luftverteilvorrichtung in den zu belüftenden Raum, wobei das Gehäuse den Luftauslass mit der Luftaustrittsfläche aufweist, und Wandungen des Luftauslasses in einem spitzen Winkel zwischen 5° und 22° zu der Luftaustrittsfläche angeordnet sind.

### Stand der Technik

Der Bereich der Klimatechnik kennt eine Vielzahl von Luftverteilvorrichtungen, die zur Erzeugung einer turbulenten Mischströmung in Räumen konzipiert sind. Die Luft tritt dabei turbulent und annährend horizontal aus der Luftverteilvorrichtung aus, wobei eine Kühlung oder Erwärmung der Luft über typischerweise von Wasser als Wärmeträgermedium durchströmte Wärmetauscherelemente, die auf dem Deckenpaneel angeordnet sind, erfolgt. Über die Luftverteilvorrichtung wird das Anströmen des Deckenpaneels beeinflusst.

Abgehängte Deckenkonstruktionen bieten die Möglichkeit, Luftverteilvorrichtungen der eingangs beschriebenen Art in einem Zwischenraum zwischen der abgehängten Decke und der eigentlichen Raumdecke anzuordnen, wobei sich die Luftaustrittsfläche entweder in der Ebene der abgehängten Decke befindet, und die Decke somit Gegenstand der Luftverteilvorrichtung ist, oder unmittelbar darüber angeordnet ist.

Der Aufbau der in der DE 20 2006 007 846 U1 beschriebenen Luftverteilvorrichtung ermöglicht beispielsweise eine annährend horizontale Ausströmung der Zuluft. Dazu weist die Luftverteilvorrichtung eine Lufteintrittsfläche, eine Luftaustrittsfläche und vier schräge Wandungen auf. Die Wandungen sind in einem spitzen Winkel α zu der Luftaustrittsfläche angeordnet. Dementsprechend besitzt die Luftverteilvorrichtung eine pyramidenstumpfförmige Gehäusegestalt. Die Anordnung der Wandungen ermöglicht eine vorteilhafte turbulente Mischlüftung, wobei bei einem Winkel α bis höchstens 15° die Luft etwa parallel zu der von der Luftaustrittsfläche gebildeten Ebene, das heißt, parallel zum Beispiel zu der Deckenebene, eine radiale Ausrichtung von der Mitte der Luftaustrittsfläche nach außen hin aufweist. Andere Strömungsrichtungen können mit dieser Art der Vorrichtung nicht erreicht werden.

Eine weitere Luftverteilvorrichtung, die nach dem Prinzip eines turbulenten Mischluftsystems arbeitet, ist in der DE 10 2007 008 019 A1 beschrieben. Auch bei dieser Luftverteilvorrichtung ist vorgesehen, dass die Zuluft nicht senkrecht zur Decke austritt, sondern Perforationen in einem Lochblech unter einem möglichst flachen Winkel durchströmt werden, so dass eine deckenparallele Luftströmung vorliegt, die die Raumluft induziert. Hierdurch ist eine hohe Leistungsdichte bei guter thermischer Behaglichkeit gegeben. Das perforierte Lochblech wird dabei von einem Deckenpaneel einer Rasterdecke beziehungsweise einer Wandverkleidung gebildet. Die DE 10 2007 008 019 A1 offenbart damit einen Luftauslass gemäß dem Oberbegriff von Anspruch 1.

Zur Änderung der Strömungsrichtung werden in der DE 10 2013 111 244 A1 Leitelemente in der Luftverteilvorrichtung beschrieben, die neben der horizontalen Ausströmrichtung entlang eines Deckenpaneels auch eine vertikale Ausströmrichtung senkrecht zu dem Deckenpaneel ermöglichen. Dies ist insbesondere für den Heizfall sinnvoll, um zu verhindern, dass sich unter dem Deckenpaneel warme Luft sammelt beziehungsweise um andersherum eine große Eindringtiefe der Warmluft in dem Raum zu erreichen. Zur Kühlung eines Raumes ist jedoch die horizontale Ausströmung unter dem Deckenpaneel gewünscht, da somit eine gleichmäßigere Verteilung der warmen und kalten Luft im Raum stattfindet und Zugerscheinungen vermieden werden. Eine Ausgestaltung dieser Luftverteilvorrichtung sieht Wärmetauscherelemente an dem Deckenpaneel auf einer einem Raum abgewandten Seite des Deckenpaneels vor, so dass die Zuluft gekühlt oder erwärmt werden kann.

Die zuvor genannten Luftverteilvorrichtungen weisen den Nachteil auf, dass keine ausreichende Abkühlung der Zuluft, insbesondere an sehr warmen Tagen erreicht wird, um ein angenehmes Raumklima zu schaffen.

Die DE 10 2010 001 319 A1 beschreibt eine Luftverteilvorrichtung mit einem Deckensegel, wobei die Luftverteilvorrichtung die Zuluft ebenfalls in eine Richtung parallel zu der Decke verlässt und in den Raum einströmt. Eine Ausströmung der Zuluft oberhalb des Deckensegels ist möglich, um die Zuluft mittels auf dem Deckensegel mäanderförmig angeordneter Rohre abzukühlen oder zu erwärmen. Eine radiale Ausströmung ist nicht gewünscht, da somit eine Anordnung des Luftdurchlasses zentral in einem Raum notwendig wäre. Ferner soll mittels des Luftdurchlasses eine zielgerichtete Ausströmung auf einen Arbeitsplatz ermöglicht werden, weshalb eine radiale Ausströmung unvorteilhaft wäre. Mittels dieser Luftverteilvorrichtung ist eine Klimatisierung eines gesamten Raumes nur bedingt möglich, da weder eine großflächige Ausströmung der Zuluft gewünscht noch möglich ist.

### Aufgabe

Es ist somit Aufgabe der vorliegenden Erfindung, die Luftverteilvorrichtung der eingangs beschriebenen Art sowie das Verfahren zur Belüftung eines Raumes derart weiterzuentwickeln, dass das Strömungsverhalten in dem Raum weiter optimiert wird, so dass die Klimatisierung des ganzen Raumes verbessert werden kann.

### Lösung

Ausgehend von der Luftverteilvorrichtung der eingangs beschriebenen Art wird die zugrunde liegende Aufgabe dadurch gelöst, dass an dem Gehäuse oberhalb der Oberseite des Deckenpaneels zumindest zwei Düsen derart angeordnet sind, dass eine Längsachse der Düsen parallel zu einer Längsachse des Deckenpaneels und parallel zu einer Oberfläche des Deckenpaneels verläuft, und sich die jeweiligen Düsen beidseitig einer Achse des Gehäuses, welche parallel zu einer Querachse des Deckenpaneels verläuft, befinden.

Gemäß der vorliegenden Anmeldung kann anstatt einer Düse auch eine Düsenreihe gemeint sein, wobei in diesem Fall die Längsachsen der jeweiligen Düsen einer Düsenreihe vorzugsweise parallel zueinander angeordnet sind. Mit Hilfe einer Düsenreihe kann eine großflächige quasi-lineare Ausströmung oberhalb des Deckenpaneels entlang der Wärmetauscherelemente erreicht werden.

Ferner kann das Deckenpaneel gemäß der vorliegenden Anmeldung eine perforierte Platte sein, auf der das Gehäuse der Luftverteilvorrichtung angeordnet ist. Das Deckenpaneel soll vorzugsweise eine wesentlich größere Fläche als die Luftaustrittsfläche des Luftauslasses aufweisen, so dass der zweite Teilvolumenstrom entlang einer ausreichend großen Anzahl an Wärmetauscherelementen vorbeigeführt werden kann. Die Längsachse des Deckenpaneels ist gemäß der vorliegenden Erfindung parallel zu einer Decke in dem Raum angeordnet. Außerdem weist das Deckenpaneel gemäß der vorliegenden Erfindung eine Oberseite und eine Unterseite auf. Die Oberseite beschreibt eine einem Raum abgewandte Seite und somit eine einer Decke des Raumes zugewandte Seite des Deckenpaneels. Folglich kann eine in dem Raum befindliche Person die Oberseite des Deckenpaneels in einem montierten Zustand nicht sehen. Die Unterseite des Deckenpaneels ist eine dem Raum zugewandte und somit sichtbare Seite des Deckenpaneels.

Aufgrund der Anordnung der Wärmetauscherelemente kann in Sinne der vorliegenden Anmeldung vorzugsweise das gesamte Deckenpaneel zu Kühl- oder Heizzwecken des ersten und/oder des zweiten Teilvolumenstroms verwendet werden.

Der Vorteil der erfindungsgemäßen Anordnung der Düsen besteht darin, dass die Zuluft in zwei Teilvolumenströme aufgeteilt wird und zumindest einer der beiden Teilvolumenströme von den Wärmetauscherelementen abgekühlt oder erwärmt werden kann. Der erste Teilvolumenstrom wird aus der Luftaustrittsfläche des Zuluftauslasses durch das perforierte Deckenpaneel herausgeleitet, so dass die Zuluft aufgrund des Coanda-Effekts annähernd horizontal entlang der Unterseite des Deckenpaneels ausströmt und vorzugsweise von diesem erwärmt oder abgekühlt wird. Vorteilhafterweise findet eine radiale Ausströmung - bezogen auf einen Mittelpunkt der Luftaustrittsfläche - des ersten Teilvolumenstroms statt. Im Gegensatz dazu wird der zweite Teilvolumenstrom durch die Düsen, vorzugsweise die Düsenreihen, der Luftverteilvorrichtung herausgeleitet, wodurch die Induktionswirkung der Luftverteilvorrichtung weiter gesteigert werden kann. Da die Düsen oberhalb des Deckenpaneels, also von dem Raum aus betrachtet, nicht sichtbar angeordnet sind, verlässt der zweite Teilvolumenstrom den Luftverteilraum oberhalb des Deckenpaneels und strömt folglich entlang der Wärmetauscherelemente, die die Zuluft entweder abkühlen oder aufwärmen. Durch die gerichtete Luftströmung kann der Wärmeübergang von den Wärmetauscherelementen und/oder dem Deckenpaneel auf die vorzugsweise bereits vortemperierte und konditionierte Zuluft des zweiten Teilvolumenstroms verbessert werden. Der Wärmeübergang wird also durch den konvektiven Anteil der Zuluft im Vergleich mit an ihrer Oberseite passiven, das heißt nicht aktiv angeströmten, Wärmetauscherelementen deutlich erhöht. Aufgrund der Strömungsgeschwindigkeit strömt ein Großteil der Zuluft des zweiten Teilvolumenstroms bis an Randbereiche des Deckenpaneels. Insbesondere in einem Kühlfall, also wenn die Zuluft von den Wärmetauscherelementen abgekühlt wird, "fällt" die Zuluft an den Randbereichen in den Raum hinein. Dies hat den Vorteil, dass gegebenenfalls auftretende Zugerscheinungen lediglich in den Randbereichen des Deckenpaneels und somit des Raumes auftreten, in denen sich Personen gar nicht oder nur für einen sehr kurzen Augenblick aufhalten. Anteilig kann die gekühlte Zuluft des zweiten Teilvolumenstroms bereits durch die Perforationen des Deckenpaneels in den Raum strömen, sofern diese offen sind. Typischerweise ist das Deckenpaneel in einem Bereich außerhalb der Luftaustrittsfläche des Luftauslasses jedoch aus optischen und/oder akustischen Gründen vorzugsweise mit einem Vlies abgedeckt, so dass der zweite Teilvolumenstrom nicht durch die Perforationen strömen kann und somit lediglich in den Randbereichen des Deckenpaneels in den Raum einströmt. Da anschließend eine sofortige Vermischung mit der wärmeren Raumluft stattfindet, werden Zugerscheinungen in diesem Bereich vermieden. Mittels der erfindungsgemäßen Luftverteilvorrichtung kann folglich eine hoch-induktive Mischlüftung erreicht werden.

Ein wesentlicher Verwendungszweck der erfindungsgemäßen Luftverteilvorrichtung sieht das Kühlen eines Raumes in einem Gebäude vor, wie es heute insbesondere bei modernen Büroräumen mit guter Wärmedämmung und recht hoher interner Wärmelast über weite Zeiträume innerhalb eines Jahres nötig ist. Mit Hilfe der Luftverteilvorrichtung kann kalte Zuluft möglichst schonend in den Raum eingeleitet werden, wobei dennoch eine ausreichende Vermischung mit der in dem Raum befindlichen Luft stattfindet. Erforderlichenfalls kann die Luftverteilvorrichtung auch zum Erwärmen eines Raumes verwendet werden, indem die Zuluft von den Wärmetauscherelementen erwärmt wird.

Vorteilhafterweise können für den Heizfall jedoch Verstellelemente in dem Luftauslass angeordnet sein, die eine senkrechte Ausströmung des ersten Teilvolumenstroms aus der Luftaustrittsfläche ermöglichen. Folglich kann die warme Zuluft möglichst tief in den Raum einströmen, wobei die Zuluft in diesem Fall vorzugsweise bereits erwärmt in den Luftverteilraum eingeleitet wird.

Vorteilhafterweise sieht eine Ausgestaltung der Erfindung vor, dass an dem Gehäuse oberhalb der Oberseite des Deckenpaneels zumindest eine weitere Düse derart angeordnet ist, dass eine Längsachse der Düse senkrecht zu der Längsachse des Deckenpaneels und parallel zu der Oberfläche des Deckenpaneels verläuft. Aufgrund dieser Anordnung kann auch mittels der Düsen eine annährend radiale Ausströmung des zweiten Teilvolumenstroms erreicht werden, so dass eine großflächigere Mischlüftung in dem Raum erzielt werden kann.

Eine energetisch wirtschaftliche Weiterentwicklung der Erfindung sieht vor, dass an dem Gehäuse oberhalb der Oberseite des Deckenpaneels zumindest eine weitere Düse derart angeordnet ist, dass eine Längsachse der Düse senkrecht zu der Längsachse des Deckenpaneels und senkrecht zu der Oberfläche des Deckenpaneels verläuft, wobei eine Ausströmrichtung der Zuluft aus der Düse von dem Deckenpaneel weggerichtet ist. Diese Anordnung der Düse oder einer entsprechenden Düsenreihe bewirkt, dass der zweite Teilvolumenstrom auf eine Decke des Raumes gerichtet und anschließend entlang der Decke des Raumes geführt wird. Diese Anordnung ist in der Nacht besonders vorteilhaft, da die Decke mittels der Nachtluft abgekühlt und aufgrund ihrer großen Kühlkapazität als "Kältemittelspeicher" eingesetzt werden kann. Die abgekühlte Decke kann dann wiederum tagsüber zur Vor- beziehungsweise Abkühlung der Zuluft verwendet werden. Findet dann mit Hilfe der Decke keine ausreichende Kühlung der Zuluft statt, können die kühlenden Wärmetauscherelemente zum Einsatz kommen. Dies kann folglich zu einer Energieersparnis führen, da lediglich ein stundenweiser Einsatz der Wärmetauscherelemente möglich ist.

Vorteilhafterweise ist erfindungsgemäß vorgesehen, dass der spitze Winkel zwischen 7° und 15° beträgt, da dies dazu führt, dass die Zuluft etwa parallel zu der von dem Deckenpaneel gebildeten Ebene und in einer vorzugsweise radialen Austrittsrichtung von einer Mitte des Luftauslasses nach außen hin austritt. Somit kann eine ausreichende Mischlüftung erreicht werden.

Eine konstruktive Weiterentwicklung sieht vor, dass die zumindest zwei Düsen an dem Luftauslass angeordnet sind, insbesondere an einem eine Quaderform aufweisenden Übergangsstück des Luftauslasses. Bei dieser Weiterentwicklung wird somit das Gehäuse von dem Luftauslass gebildet. Die Quaderform ermöglicht nicht nur eine einfache Anbringung der Düsen, sondern verfügt über senkrecht zum Deckenpaneel angeordnete Wandungen, die eine erfindungsgemäße Anordnung der Düsen und somit der Ausströmrichtung der Zuluft ermöglichen, denn eine Längsachse der Düsen soll zumindest parallel zu dem Deckenpaneel angeordnet sein.

Eine alternative Ausgestaltung der Erfindung sieht vor, dass das Gehäuse einen Luftverteilkasten aufweist, wobei die zumindest zwei Düsen an dem Luftverteilkasten angeordnet sind. Das Gehäuse der erfindungsgemäßen Luftverteilvorrichtung wird bei dieser Ausgestaltung von dem Luftverteilkasten und dem Luftauslass gebildet, wobei der Luftverteilkasten vorzugsweise einstückig mit dem Luftauslass verbunden ist. Der Luftverteilraum wird von dem Luftverteilkasten begrenzt, wobei vorzugsweise ein erster Bereich des Luftverteilraumes außerhalb des Luftauslasses und ein zweiter Bereich innerhalb des Luftauslasses angeordnet sind. Die Lufteintrittsfläche ist nunmehr an dem Luftverteilkasten angeordnet. Der Luftauslass ist somit lediglich indirekt mit dem Luftzufuhrsystem verbunden, weshalb an dem Übergangsstück beispielsweise noch ein Einströmtrichter des Luftauslasses angeordnet sein kann, der eine bessere Einströmung der Zuluft aus dem ersten Bereich des Luftverteilraumes in den zweiten Bereich des Luftverteilraumes ermöglicht.

Erfindungsgemäß ist vorgesehen, dass ein zu einer Düse führender Strömungsweg mittels mindestens eines verstellbaren Absperrorgans ganz oder teilweise versperrbar ist. Dies bringt den Vorteil mit sich, dass der zweite Teilvolumenstrom der Zuluft reguliert werden kann. Das heißt, dass das Volumen der Zuluft, die den Luftverteilraum oberhalb des Deckenpaneels verlässt, mittels des Absperrorgans verändert werden kann. Jede einzelne Düse kann dazu ein eigenes Absperrorgan aufweisen. Es ist jedoch auch denkbar, dass ein Absperrorgan einer ganzen Düsenreihe zugeordnet ist, und somit eine Abdeckung der gesamten Düsenreihe stattfindet. Je nach gewünschter Kühlleistung wird mehr oder weniger Zuluft oberhalb des Deckenpaneels ausgeströmt. Das Absperrorgan kann dazu vorzugsweise verschiedene Stellungen zwischen einer Offenstellung, in der ein maximaler Volumenstrom den Luftverteilraum verlässt, und einer Schließstellung, in der keine Zuluft mehr durch die entsprechende Düse durchkommt, einnehmen.

Alternativ ist es auch denkbar, dass das Absperrorgan aufgrund seiner Verstellung die Ausströmrichtung der Zuluft aus dem Luftverteilraum oberhalb des Deckenpaneels reguliert. Sind beispielsweise neben den Düsen, die eine Ausströmung der Zuluft parallel zum Deckenpaneel ermöglichen, zusätzlich Düsen vorgesehen, die eine Ausströmung der Zuluft in Richtung der Decke des Raumes zulassen, ist es vorteilhaft, wenn die jeweiligen Absperrorgane derart angeordnet sind, dass sie entweder die Düsen oder Düsenreihen mit der Ausströmrichtung der Zuluft parallel zum Deckenpaneel oder die Düsen mit der Ausströmrichtung in Richtung der Decke des Raumes verschließen. In der Nacht kann die große Kühlkapazität der Decke durch Anblasen mit kühler nächtlicher Außenluft zur "Kältespeicherung" genutzt werden, während auf eine Ausströmung der Zuluft entlang der Wärmetauscherelemente in der Nacht verzichtet werden kann. Folglich wäre ein Verschließen der Düsen, die eine Ausströmrichtung der Zuluft parallel zum Deckenpaneel ermöglichen, mit den jeweiligen Absperrelementen von Vorteil. Im Laufe des Tages kann die Luft durch Entlangströmen der Decke vor- beziehungsweise abgekühlt werden, weshalb nunmehr die Düsen zunächst die Zuluft in Richtung der Decke ausströmen lassen, bevor sie später verschlossen werden, so dass die Zuluft dann wieder parallel zum Deckenpaneel entlang der Wärmetauscherelemente strömt, um aktiv gekühlt zu werden.

Vorteilhafterweise ist das Absperrorgan in Form einer schwenkbaren Klappe ausgebildet. Hierdurch kann die erfindungsgemäße Luftverteilvorrichtung an verschiedenste Anwendungsfälle, wie diese beispielsweise zuvor beschrieben wurden, angepasst werden.

Besonders vorteilhaft für die gewünschte Ausströmcharakteristik der Luftverteilvorrichtung ist es, wenn das Deckenpaneel Perforationen oder Löcher besitzt, die vorzugsweise einen freien Querschnitt von etwa 13 % bis 22 %, weiter vorzugsweise 16%, der perforierten beziehungsweise gelochten Gesamtfläche definieren. Die Wahl des freien Querschnitts ist insbesondere im Bereich der Luftaustrittsfläche relevant, da eine quasiparallel zum Deckenpaneel ausströmende Zuluft unterhalb des Deckenpaneels, also eine annährend horizontale Ausströmung, gewünscht ist.

Eine konstruktive Weiterentwicklung der Erfindung sieht vor, dass das Deckenpaneel rechteckförmig und/oder der Luftauslass pyramidenstumpfförmig ist. Ein langgestrecktes Deckenpaneel bringt den Vorteil mit sich, dass die Zuluft bei der gewünschten Ausströmrichtung der Zuluft, also parallel zu dem Deckenpaneel und parallel zu der Längsachse des Deckenpaneels, an möglichst vielen Wärmetauscherelementen entlang strömen kann, um so die übertragbare Leistung zu steigern. Insbesondere bei den pyramidenstumpfförmigen Luftauslässen ist es möglich, mehrere Luftverteilvorrichtungen in einer Reihe auf dem Deckenpaneel, vorzugsweise senkrecht zur Längsachse des Deckenpaneels, anzuordnen. Dies ermöglicht - nach Art eines Baukastensystems - eine raumgerechte Anpassung der Luftverteilvorrichtung oder Luftverteilvorrichtungen auf einem Deckenpaneel oder mehrerer Deckenpaneele in einem beliebigen Raum.

Es hat sich herausgestellt, dass gemäß der vorliegenden Erfindung in Abhängigkeit von einer Breite des Deckenpaneels mehrere Luftverteilvorrichtung nebeneinander angeordnet werden können, um die vormals beschriebenen positiven Strömungsverhältnisse über die gesamte Breite des Deckenpaneels zu erhalten. Folglich können mehrere Luftverteilvorrichtungen einem einzigen Deckensegel zugeordnet sein.

Alternativ sieht eine konstruktive Weiterentwicklung der Luftverteilvorrichtung vor, dass das Deckenpaneel rechteckförmig und der Luftauslass im Grundriss langgestreckt ist. Eine Längsachse der langgetreckten Luftverteilvorrichtung ist senkrecht zu der Längsachse des Deckenpaneels angeordnet. Aufgrund der langgestreckten Form der Luftverteilvorrichtung ist es ausreichend, wenn lediglich eine Luftverteilvorrichtung auf dem Deckenpaneel angeordnet ist, um eine ausreichend große mit Zuluft überströmte Oberseite des Deckenpaneels zu erreichen. Ferner bringt die langgestreckte Form den Vorteil mit sich, dass es nicht zu einer gegenseitigen Behinderung der Zuluftvolumenströme kommt, wie dieses bei nebeneinander angeordneten Luftverteilvorrichtungen der Fall sein kann.

Um die gegenseitige Behinderung der ersten Teilvolumenströme der Zuluft benachbarter Luftverteilräume zu verhindern, kann es vorteilhaft sein, wenn im Inneren des Luftverteilraums zumindest ein Abdeckelement angeordnet ist, das eine Ausströmcharakteristik für einen Teilbereich der Luftaustrittsfläche des Luftauslasses verändern kann. Vorzugsweise wird das mindestens eine Abdeckelement an dem Deckenpaneel im Bereich der Luftaustrittsfläche befestigt vorzugsweise darauf geklebt.

Damit es nicht zur einer gegenseitigen Behinderung der zweiten Teilvolumenströme der jeweilige Luftverteilräume kommt, können an den zueinander ausgerichteten Düsen Absperrelemente zum Verschließen der entsprechenden Düsen angeordnet sein oder es kann gänzlich auf derart angeordnete Düsen verzichtet werden.

Vorteilhafterweise sind die Wärmetauscherelemente Rohre beziehungsweise Kanäle, die mäanderförmig auf dem Deckenpaneel angeordnet sind. Die Rohre werden vorzugsweise jeweils an ein Wasserzufuhrsystem angeschlossen, so dass eine kontinuierliche Durchströmung der Rohre mittels eines Fluids, vorzugsweise Wasser, ermöglicht wird. Die Zufuhr des Fluids in die Rohre kann vorteilhafterweise je nach Bedarfsfall geregelt werden. Vorteilhafterweise sind die Rohre beidseitig der Längsachse des Deckenpaneels, weiter vorzugsweise beidseitig einer Querachse des Deckenpaneels, mäanderförmig auf diesem angeordnet.

Ferner ist erfindungsgemäß ein Raum eines Gebäude mit zumindest einer Luftverteilvorrichtung nach einem der Ansprüche 1 bis 12 vorgesehen, wobei das Deckenpaneel in Form eines Deckensegels ausgestaltet und im Raum frei sichtbar ist. Eine vollständige Belegung der Decke eines Raumes mit einem Deckenpaneel oder mehreren Deckenpaneelen ist nicht notwendig.

Ferner wird die zugrunde liegende Aufgabe ausgehend von dem Verfahren der eingangs beschriebenen Art erfindungsgemäß durch den folgenden Verfahrensschritt gelöst:
c) In einer Gebrauchsstellung der Luftverteilvorrichtung strömt ein zweiter Teilvolumenstrom der Zuluft über zumindest zwei an dem Gehäuse angeordnete Düsen aus dem Luftverteilraum, wobei der zweite Teilvolumenstrom oberhalb einer mit Wärmetauscherelementen versehenen Oberseite des Deckenpaneels, parallel zu einer Längsachse des Deckenpaneels und beidseitig einer Achse des Gehäuses, die parallel zu einer Querachse des Deckenpaneels angeordnet ist, und somit entlang der Wärmetauscherelemente ausströmt.

Das erfindungsgemäße Verfahren eignet sich insbesondere zum Einleiten von gekühlter Zuluft in einen Raum, denn der durch die Düsen ausströmende, zweite Teilvolumenstrom der Zuluft wird entlang der kühlenden Wärmetauscherelemente geleitet und somit abgekühlt. Ein Teil der abgekühlten Zuluft kann durch das perforierte Deckenpaneel in den Raum eindringen, und ein weiterer Teil der abgekühlten Zuluft "fällt" in einem Randbereich des Deckenpaneels in den Raum und vermischt sich dort mit der Raumluft. Typischerweise strömt jedoch der gesamte Teilvolumenstrom bis zu einem Randbereich des Deckenpaneels und dringt nicht durch die Perforationen in den Raum des Deckenpaneels, denn vorzugsweise ist in dem Bereich außerhalb der Luftaustrittsfläche des Luftauslasses aus akustischen und/oder optischen Gründen ein Vlies auf dem Deckenpaneel angeordnet.

Erforderlichenfalls kann die Zuluft auch mittels der Wärmetauscherelemente erwärmt werden, bevor sie in den Raum einströmt.

Eine Weiterentwicklung der Verfahrens sieht vor, dass in einer zweiten Gebrauchsstellung der Luftverteilvorrichtung der zweite Teilvolumenstrom mittels weiterer an dem Gehäuse befindlichen Düsen aus dem Luftverteilraum in eine annährend senkrecht zu dem Deckenpaneel und parallel zu einer Mittelachse des Gehäuses verlaufenden Richtung herausgeleitet wird, so dass der zweite Teilvolumenstrom entlang einer Decke des Raumes strömt.

Diese erfindungsgemäße Weiterentwicklung bietet den wesentlichen Vorteil, dass die kühlende Wirkung einer Decke des Raumes zum Abkühlen der Zuluft verwendet werden kann, nachdem die Decke zuvor während der Nachtstunden mit kühler Nachtluft ausgekühlt wurde.

Als besonders vorteilhaft haben sich Absperrorgane innerhalb des Gehäuses herausgestellt, die die Düsen derart verschließen, dass entweder eine Ausströmung der Zuluft entlang der Wärmetauscherelemente oder entlang der Decke erfolgt. Insbesondere in der Nacht können die Düsen, die ein Ausströmen der Zuluft entlang der Wärmetauscherelemente ermöglichen, verschlossen werden, so dass die kühle Nachtluft entlang der Decke strömt und diese abkühlt. Im Laufe des Tages kann die abgekühlte Decke dazu genutzt werden, die Raumluft abzukühlen. Sollte keine ausreichende Kühlung der Zuluft mittels der Decke mehr möglich sein, kann die Zuluft entweder von der Decke an einem Teil der nunmehr im Einsatz befindlichen Wärmetauscherelementen entlang strömen oder das mindestens eine Absperrorgan verschließt die Düsen, die die Zuluft an die Decke richten, und öffnet somit die Düsen, die die Zuluft unmittelbar an den kühlenden Wärmetauscherelementen entlang leiten.

Schließlich sei angemerkt, dass die verschiedenen Merkmale der Unteransprüche je einzeln für sich oder zu mehreren in beliebigen Kombinationen bei Varianten der Erfindung verwirklicht sein können.

### Ausführungsbeispiele

Die vorstehend beschriebene Erfindung wird nachfolgend anhand mehrerer Ausführungsbeispiele, welche in den Figuren dargestellt werden, näher erläutert. Es zeigt:
- Fig. 1:: eine Seitenansicht einer erfindungsgemäßen Luftverteilvorrichtung in einer ersten Ausführungsform,
- Fig. 2:: eine Draufsicht der erfindungsgemäßen Luftverteilvorrichtung gemäß Figur 1,
- Fig. 3:: eine Draufsicht einer erfindungsgemäßen Luftverteilvorrichtung gemäß einer zweiten Ausführungsform,
- Fig. 4:: eine Draufsicht eines Raumes in einem Gebäude, in dem drei der erfindungsgemäßen Luftverteilvorrichtungen gemäß Figur 3 angeordnet sind,
- Fig. 5:: eine Seitenansicht einer erfindungsgemäßen Luftverteilvorrichtung in einer dritten Ausführungsform,
- Fig. 6:: eine Draufsicht eines Deckenpaneel mit darauf angeordneten Luftverteilvorrichtungen in einer vierten Ausführungsform,
- Fig. 7:: eine Draufsicht des Deckenpaneels gemäß Figur 6, wobei die Luftverteilvorrichtungen entfernt wurden, und
- Fig. 8:: eine Seitenansicht einer erfindungsgemäßen Luftverteilvorrichtung in einer fünften Ausführungsform.

Bei den nachfolgend dargestellten Ausführungsformen sind baulich gleiche Bauteile und gleich wirkende Bauteile mit gleichen Bezugszeichen versehen. Der Übersichtlichkeit halber ist nicht zwingend jedes sich in den Figuren wiederholende Bauteil in jeder Figur erneut gekennzeichnet.

Die **Figur 1** zeigt eine Seitenansicht und die **Figur 2** eine Draufsicht einer ersten Ausführungsform einer erfindungsgemäßen Luftverteilvorrichtung **1** umfassend ein Gehäuse **2.** An dem Gehäuse **2** ist ein Stutzen **3** zur indirekten Verbindung mit einem Luftzufuhrsystem **4** angeordnet. Über einen Lufteintrittsquerschnitt **5** wird Zuluft (Pfeil **6**) aus dem Luftzufuhrsystem **4** in einen Luftverteilraum **7,** der von dem Gehäuse **2** begrenzt wird, eingeleitet. Der Lufteintrittsquerschnitt **5** ist in dem gezeigten Beispiel in vorteilhafter Weise senkrecht zu einer Mittelachse **21** des Gehäuses **2** ausgerichtet. Dies hat zur Folge, dass die Zuluft in eine Richtung parallel zu der Mittelachse **21** in das Gehäuse **2** eingeleitet wird. Das Gehäuse **2** weist einen Luftauslass **8** mit einer horizontal angeordneten Luftaustrittsfläche **9** auf, wobei die Luftaustrittsfläche **9** von einem perforierten Deckenpaneel **10** gebildet wird. Die "horizontale Ausrichtung" der Luftaustrittsfläche **9** orientiert sich an einer typischen Anordnung des erfindungsgemäßen Luftverteilvorrichtung **1** an oder in einer Decke eines Raumes. Die Luftaustrittsfläche **9** ist besonders bevorzugt senkrecht zu der Mittelachse **21** des Gehäuses **2** und mithin parallel zu dem Lufteintrittsquerschnitt **5** orientiert. Ein erster Teilvolumenstrom (Pfeil **11**) verlässt den Luftverteilraum **7** über die Luftaustrittsfläche **9** in eine annährend horizontale, das heißt zu der Luftaustrittsfläche **9** parallele Richtung, so dass der erste Teilvolumenstrom (Pfeil **11**) entlang einer Unterseite **42** des Deckenpaneels **10** in einen Raum **12** strömt. In dem gezeigten Beispiel wird der erste Teilvolumenstrom der Zuluft ausgehend von dem Stutzen **3** folglich um ca. 90° umgelenkt. Diese geringfügige Umlenkung ist insoweit vorteilhaft, als ein Strömungswiderstand der Luftverteilvorrichtung **1** und mithin ein durch die Luftverteilvorrichtung **1** bedingter Energieverbrauch gering sind.

Der Luftauslass **8** setzt sich aus vier Wandungen **13,** die in einem Winkel **α** von 15° zu der Luftaustrittsfläche **9** angeordnet sind, und einem quaderförmigen Übergangsstück **14** zusammen. An dem Übergangsstück **14** ist eine Mehrzahl von Düsen **15** in zwei Reihen **16, 17** angeordnet, wobei sich die jeweiligen Reihen **16, 17** beidseitig einer Achse **18** des Gehäuses **2** befinden. Die Achse **18** des Gehäuses **2** ist parallel zu einer Querachse **19** des Deckenelements **10** angeordnet. Eine Längsachse **20** der jeweiligen Düsen **15** ist senkrecht zu einer Mittelachse **21** des Gehäuses **2** und parallel zu einer Längsachse **22** des Deckenpaneels **10** angeordnet. Folglich strömt ein zweiter Teilvolumenstrom (Pfeil **23**) der Zuluft **6** oberhalb einer dem Raum **12** abgewandten Oberseite **24** des Deckenpaneels **10** entlang der Längsachse **22** und parallel zu einer Oberfläche **25** des Deckenpaneels **10** aus.

Überdies sind weitere Düsen **26** (in der **Figur 2** lediglich als Pfeile dargestellt) derart an dem Übergangsstück **14** angeordnet, dass eine Längsachse **30** dieser Düsen **26** senkrecht zu der Längsachse **22** des Deckenpaneels **10** und parallel zu der Oberfläche **25** des Deckenpaneels **10** verläuft. Somit wird die Zuluft des zweiten Teilvolumenstroms (Pfeil **23**) zusätzlich senkrecht zur Längsachse **22** des Deckenpaneels **10** sowie parallel und oberhalb der Oberfläche **25** des Deckenpaneels **10** ausgeströmt.

An der dem Raum **12** abgewandten Oberseite **24** des Deckenpaneels **10** befinden sich ferner Wärmetauscherelemente **28** in Form von mäanderförmig angeordneten Rohren **29** beziehungsweise Kanälen. Durch die Rohre **29** wird ein Wärmeträgermedium, beispielsweise Wasser, geleitet, um insbesondere die Zuluft des zweiten Teilvolumenstroms (Pfeile **23**), die durch die Düsen **15** sowie die mit Pfeil **26** markierten Düsen oberhalb des Deckenpaneels **10** entlang strömt, entsprechend zu kühlen oder zu erwärmen. Die Rohre **29** sind vorzugsweise an ein hier nicht dargestelltes Wasserzufuhrleitungssystem angeschlossen.

In der **Figur 3** wird eine Draufsicht eines zweiten Ausführungsbeispiels der Luftverteilvorrichtung **1** dargestellt. Das Gehäuse **2** beziehungsweise der Luftauslass **8** ist langgestreckt ausgeformt und weist mehrere hier nicht dargestellte Düsen auf, die in zwei Reihen **16, 17** angeordnet sind. Die Längsachsen **20** der jeweiligen Düsen sind parallel zur Längsachse **22** des Deckenpaneels **10** und beidseitig der Achse **18** des Luftauslasses **8** angeordnet, so dass eine Luftströmung des zweiten Teilvolumenstroms, gekennzeichnet mit den Pfeilen **23,** nur oberhalb der Oberseite **24** des Deckenpaneels **10** parallel zur Längsachse **22** des Deckenpaneels **10** und beidseitig der Achse **18** des Gehäuses **2** erfolgt. Der erste hier nicht dargestellte Teilvolumenstrom verlässt den Luftauslass **8** durch die hier nicht dargestellte Luftausaustrittsfläche in horizontale Richtung.

Die **Figur 4** zeigt einen Raum **12** von oben mit drei darin nebeneinander angeordneten Luftverteilvorrichtungen **1.** Der zweite Teilvolumenstrom (Pfeile **23**) verlässt den hier nicht dargestellten Luftverteilraum über die ebenfalls hier nicht dargestellten Düsen in eine annähernd horizontale Richtung entlang der Oberseite **24** des jeweiligen Deckenpaneels **10,** beidseitig der Achse **18** des jeweiligen Gehäuses **2** und parallel zu der Längsachse **22** des jeweiligen Deckenpaneels **10.** Damit die Luftströme sich nicht gegenseitig behindern, findet keine horizontale Ausströmung des ersten und zweiten Teilvolumenstroms der Zuluft senkrecht zur Längsachse des Deckenpaneels **10** statt.

Eine weitere alternative Ausführungsform der erfindungsgemäßen Luftverteilvorrichtung **1** zeigt die **Figur 5** in einer Seitenansicht. Der Aufbau der Luftverteilvorrichtung **1** entspricht weitestgehend der Luftverteilvorrichtung **1** gemäß dem Ausführungsbeispiel in der **Figur 1****,** allerdings sind in dem Übergangsstück **14** weitere Düsen **31** angeordnet, deren Längsachse **36** parallel zu der Mittelachse **21** des Gehäuses **2** und senkrecht zu der hier nicht dargestellten Längsachse des Deckenpaneels **10** angeordnet sind. Daraus resultiert eine nach oben an eine Decke **32** des Raumes **12** gerichtete Ausströmrichtung des zweiten Teilvolumenstroms (Pfeil **33**). Insbesondere in der Nacht kann die kühle Nachtluft dazu verwendet werden, die Decke **32** in dem Raum **12** abzukühlen, so dass die gekühlte Decke **32** tagsüber dazu genutzt werden kann, den entlang der Decke **32** strömenden, zweiten Teilvolumenstrom (Pfeil **33**) der Zuluft im Laufe des Tages abzukühlen. Eine zusätzliche Kühlung des zweiten Teilvolumenstroms mittels der Wärmetauscherelemente **28** wäre somit erst dann erforderlich, wenn die Decke **32** nicht mehr ausreichend kühl ist.

Typischerweise reicht die Kühlkapazität der Decke **32** nicht aus, die Zuluft über den gesamten Tag hinweg ausreichend zu kühlen, weshalb der zweite Teilvolumenstrom (Pfeil **33**) anschließend wieder entlang der kühlenden Wärmetauscherelemente **28** geleitet wird, um dort aktiv gekühlt zu werden. Um eine Umlenkung des zweiten Teilvolumenstroms **23** zu ermöglichen, befinden sich in dem Übergangsstück **14** des Luftauslasses acht Absperrorgane **34** in Form von Klappen **35,** die entweder die Düsen **31,** die die Zuluft in Richtung der Decke ausströmen lassen, oder die Düsen **15,** die eine Ausströmung der Zuluft entlang der Wärmetauscherelemente **28** in eine annähernd horizontale Richtung ermöglichen, verschließen können. Je nach Bedarf findet somit eine Kühlung des zweiten Teilvolumenstroms (Pfeile **23, 33**) der Zuluft durch die Decke **32** oder durch die Wärmetauscherelemente **28** statt.

In der **Figur 6** ist ein Deckenpaneel **10** von einer Oberseite mit drei nebeneinander angeordneten Luftverteilvorrichtungen **1** dargestellt. Der Aufbau der Luftverteilvorrichtungen **1** entspricht weitestgehend dem Aufbau der Luftverteilvorrichtung **1** gemäß der **Figur 1**. Allerdings weisen diese Luftverteilvorrichtungen **1** keine Düsen auf, die senkrecht zur Längsachse **22** des Deckenpaneels **10** und parallel zur Achse **18** des Gehäuses **2** angeordnet sind. Derartig ausgerichtete Düsen würden nämlich die Zuluft der jeweiligen Luftverteilvorrichtung **1** in eine annährend horizontal und senkrecht zur Längsachse **22** des Deckenpaneels **10** ausströmen lassen, so dass die Volumenströme sich gegenseitig behindern würden. Das daraus resultierende Strömungsverhalten wäre nicht wünschenswert. Sollten die Luftverteilvorrichtungen **1** dennoch derartig ausgerichtete Düsen aufweisen, könnten diese mittels eines entsprechenden Absperrorgans versperrt werden, so dass keine Zuluft ausströmen kann. Weiterhin befinden sich auf der Oberseite **24** des Deckenpaneels **10** die Wärmetauscherelemente, welche nicht in der Figur dargestellt sind.

Die **Figur 7** zeigt das Deckenpaneel **10** gemäß **Figur 6**, wobei die Luftverteilvorrichtungen entnommen wurden, so dass die Luftaustrittsflächen **9** der jeweiligen Luftauslässe sichtbar sind. Auf den Luftaustrittsflächen **9** befinden sich dreieckförmige Platten **37,** die eine Ausströmung des hier nicht dargestellten ersten Teilvolumenstroms senkrecht zu der Längsachse **22** des Deckenpaneels **10** in eine annährend horizontale Richtung entlang der Unterseite des Deckenpaneels **10** verhindern. Denn ein Ausströmen der Zuluft in diese Richtung würde zu einer gegenseitigen Behinderung der Teilvolumenströme der jeweiligen Luftverteilvorrichtungen **1** führen. Folglich wird der erste Teilvolumenstrom der jeweiligen Luftverteilvorrichtung **1** aufgrund der dreieckförmigen Platten **37** lediglich parallel zu der Längsachse **22** des Deckenpaneels **10** und annährend horizontal unterhalb des Deckenpaneels **10** entlang der Unterseite geleitet.

Ein weiteres Ausführungsbeispiel einer Luftverteilvorrichtung **1** wird in der **Figur 8** gezeigt. Das Gehäuse **2** umfasst den Luftauslass **8** und einen Luftverteilkasten **38,** in dem der Luftauslass **8** angeordnet ist, wobei der Luftauslass **8** und der Luftverteilkasten **38** aus einem Stück gefertigt sind. Der Lufteintrittsquerschnitt **5** ist nunmehr an dem Luftverteilkasten **38** angeordnet. Über den Lufteintrittsquerschnitt **5** wird die Zuluft von dem hier nicht dargestellten Luftzufuhrsystem in einen ersten Bereich **39** des Luftverteilraumes **7** geleitet. Der erste Teilvolumenstrom (Pfeil **11)** wird über einen Einströmtrichter **40** von dem ersten Bereich **39** in einen zweiten Bereich **41** des Luftverteilraumes **7** eingeleitet und verlässt den Luftauslass **8** über die horizontal angeordnete Luftaustrittsfläche **9.** Der zweite Teilvolumenstrom (Pfeil **23**) wird von dem ersten Bereich **39** des Luftverteilraumes **7** über Düsen **15** entlang der Oberseite **24** des Deckenpaneels **10** geführt. Die Düsen **15** sind an dem Luftverteilkasten **38** des Gehäuses **2** angeordnet, wobei eine Längsachse **20** der Düsen **15** parallel zu der hier nicht dargestellten Längsachse des Deckenpaneels **10** und senkrecht zu der Mittelachse **21** des Gehäuses **2** angeordnet ist.

Das Gehäuse **2** kann sowohl quadratisch als auch langgestreckt ausgeformt sein, wie dieses beispielsweise auch bei den vorangegangenen Ausführungsbeispielen dargestellt wurde. Ferner ist in diesem Ausführungsbeispiel auch denkbar, dass zusätzlich hier nicht dargestellte Düsen oberhalb der Oberseite **24** des Deckenpaneels **10** an dem Gehäuse **2** angeordnet sind, deren Längsachse senkrecht zu der Längsachse des Deckenpaneels **10** und senkrecht zu der Mittelachse **21** des Gehäuses angeordnet sind, und/oder parallel zu der Mittelachse des Gehäuses **2** und senkrecht zu der Längsachse des Deckenpaneels **10** angeordnet sind.

### Bezugszeichenliste

- 1: Luftverteilvorrichtung
- 2: Gehäuse
- 3: Stutzen
- 4: Luftzufuhrsystem
- 5: Lufteintrittsquerschnitt
- 6: Zuluft
- 7: Luftverteilraum
- 8: Luftauslass
- 9: Luftaustrittsfläche
- 10: Deckenpaneel
- 11: erster Teilvolumenstrom
- 12: Raum
- 13: Wandung
- 14: Übergangsstück
- 15: Düsen
- 16: Reihe
- 17: Reihe
- 18: Achse des Gehäuses
- 19: Querachse
- 20: Längsachse der Düsen
- 21: Mittelachse des Gehäuses
- 22: Längsachse des Deckenpaneels
- 23: zweiter Teilvolumenstrom
- 24: Oberseite
- 25: Oberfläche
- 26: Düse
- 27: Längsachse
- 28: Wärmetauscherelement
- 29: Rohre
- 30: Längsachse
- 31: Düsen
- 32: Decke
- 33: Pfeil
- 34: Absperrorgan
- 35: Klappe
- 36: Längsachse Düsen
- 37: Platte
- 38: Luftverteilkasten
- 39: erster Bereich Luftverteilkasten
- 40: Einströmtrichter
- 41: zweiter Bereich
- 42: Unterseite

- α: Winkel

## Patentansprüche

1. Luftverteilvorrichtung (1) umfassend ein Gehäuse (2), welches einen Luftverteilraum (7) begrenzt, zur zumindest indirekten Verbindung mit einem Luftzufuhrsystem, wobei das Gehäuse (2) einen Lufteintrittsquerschnitt (5) aufweist, durch den Zuluft (6) in den Luftverteilraum (7) einleitbar ist, wobei das Gehäuse (2) einen Luftauslass (8) mit einer horizontal angeordneten Luftaustrittsfläche (9) aufweist, wobei Wandungen (13) des Luftauslasses (8) in einem spitzen Winkel (a) zwischen 5° und 22° zu der Luftaustrittsfläche (9) angeordnet sind und die Luftaustrittsfläche (9) von einem perforierten Deckenpaneel (10) gebildet ist, durch das ein erster Teilvolumenstrom der Zuluft (6) den Luftauslass (8) leitbar und entlang einer Unterseite (42) des Deckenpaneels (10) in einen zu belüftenden Raum (12) abströmbar ist, **dadurch gekennzeichnet, dass** auf einer den zu belüftenden Raum (12) abgewandten Oberseite (24) des Deckenpaneels (10) Wärmetauscherelemente (28) angeordnet sind, wobei an dem Gehäuse (2) oberhalb der Oberseite (24) des Deckenpaneels (10) zumindest zwei Düsen (15) derart angeordnet sind, dass Längsachsen (20) der Düsen (15) jeweils parallel zu einer Längsachse (22) des Deckenpaneels (10) und parallel zu einer Oberfläche (25) des Deckenpaneels (10) verlaufen und sich die Düsen (15) beidseitig einer Achse (18) des Gehäuses (2) befinden, wobei die Achse (18) parallel zu einer Querachse (19) des Deckenpaneels (10) verläuft.

2. Luftverteilvorrichtung (1) nach Anspruch 1, **dadurch gekennzeichnet, dass** an dem Gehäuse (2) oberhalb der Oberseite (24) des Deckenpaneels (10) zumindest eine weitere Düse (26) derart angeordnet ist, dass eine Längsachse (27) der Düse (26) senkrecht zu der Längsachse (22) des Deckenpaneels (10) und parallel zu der Oberfläche (25) des Deckenpaneels (10) verläuft.

3. Luftverteilvorrichtung (1) nach Anspruch 1 oder 2, **dadurch gekennzeichnet, dass** an dem Gehäuse (2) oberhalb der Oberseite (24) des Deckenpaneels (10) zumindest eine weitere Düse (31) derart angeordnet ist, dass eine Längsachse (36) der Düse (31) senkrecht zu der Längsachse (22) des Deckenpaneels (10) und senkrecht zu der Oberfläche (25) des Deckenpaneels (10) verläuft, wobei eine Ausströmrichtung der Zuluft aus der Düse (25) von dem Deckenpaneel (10) weg gerichtet ist.

4. Luftverteilvorrichtung (1) nach einem der Ansprüche 1 bis 3, **dadurch gekennzeichnet, dass** der Lufteintrittsquerschnitt (5) parallel zu der Luftaustrittsfläche (9) orientiert ist.

5. Luftverteilvorrichtung (1) nach einem der Ansprüche 1 bis 4, **dadurch gekennzeichnet, dass** die zumindest zwei Düsen (15) an dem Luftauslass (8) angeordnet sind, insbesondere an einem eine Quaderform aufweisenden Übergangsstück (14) des Luftauslasses (8).

6. Luftverteilvorrichtung (1) nach einem der Ansprüche 1 bis 4, **dadurch kennzeichnet, dass** das Gehäuse (2) einen Luftverteilkasten (38) aufweist, wobei die zumindest zwei Düsen (15) an dem Luftverteilkasten (38) angeordnet sind.

7. Luftverteilvorrichtung (1) nach einem der Ansprüche 1 bis 6, **dadurch gekennzeichnet, dass** ein zu einer Düse (15) führender Strömungsweg mittels mindestens eines verstellbaren Absperrorgans (34) ganz oder teilweise versperrbar ist.

8. Luftverteilvorrichtung (1) nach Anspruch 7, **dadurch gekennzeichnet, dass** das Absperrorgan (34) in Form einer schwenkbaren Klappe (35) ausgebildet ist.

9. Luftverteilvorrichtung (1) nach einem der Ansprüche 1 bis 8, **dadurch gekennzeichnet, dass** das Deckenpaneel (10) Perforationen oder Löcher besitzt, die vorzugsweise einen freien Querschnitt von etwa 13 % bis 22 %, weiter vorzugsweise 16%, der perforierten beziehungsweise gelochten Gesamtfläche definieren.

10. Luftverteilvorrichtung (1) nach einem der Ansprüche 1 bis 9, **dadurch gekennzeichnet, dass** der Luftauslass (8) pyramidenstumpfförmig ist.

11. Luftverteilvorrichtung (1) nach einem der Ansprüche 1 bis 9, **dadurch gekennzeichnet, dass** das Deckenpaneel (10) rechteckförmig und der Luftauslass (8) im Grundriss langgestreckt ist.

12. Luftverteilvorrichtung (1) nach einem der Ansprüche 1 bis 11, **dadurch gekennzeichnet, dass** die Wärmetauscherelemente (28) Rohre (29) umfassen, die mäanderförmig auf dem Deckenpaneel (10) angeordnet sind.

13. Raum (12) eines Gebäudes mit zumindest einer Luftverteilvorrichtung nach einem der Ansprüche 1 bis 12, wobei das Deckenpaneel (10) in Form eines Deckensegels ausgestaltet und im Raum (12) frei sichtbar ist.

14. Verfahren zur Belüftung eines Raumes (12) in einem Gebäude mittels einer Luftverteilvorrichtung (1) umfassend die folgenden Verfahrensschritte:
a) durch einen Lufteintrittsquerschnitt (5) eines Gehäuses (2) wird Zuluft (6) in einen von dem Gehäuse (2) begrenzten Luftverteilraum (7) eingeleitet,
b) ein erster Teilvolumenstrom der Zuluft (6) verlässt den Luftverteilraum (7) durch eine horizontal angeordnete, von einem perforierten Deckenpaneel (10) gebildete Luftaustrittsfläche (9) eines Luftauslasses (8) hindurch, und strömt sodann entlang einer Unterseite (42) des Deckenpaneels (10) der Luftverteilvorrichtung (1) in den zu belüftenden Raum (12), wobei das Gehäuse (2) den Luftauslass (8) mit der Luftaustrittsfläche (9) aufweist, und Wandungen (13) des Luftauslasses (8) in einem spitzen Winkel (a) zwischen 5° und 22° zu der Luftaustrittsfläche (9) angeordnet sind, **dadurch gekennzeichnet, dass**
c) in einer Gebrauchsstellung der Luftverteilvorrichtung (1) ein zweiter Teilvolumenstrom der Zuluft (6) über zumindest zwei an dem Gehäuse (2) angeordnete Düsen (15) aus dem Luftverteilraum (7) strömt, wobei der zweite Teilvolumenstrom oberhalb einer mit Wärmetauscherelementen (28) versehenen Oberseite (24) des Deckenpaneels (10), parallel zu einer Längsachse (22) des Deckenpaneels (10) und beidseitig einer Achse (18) des Gehäuses (2), die parallel zu einer Querachse (19) des Deckenpaneels (10) angeordnet ist, und somit entlang der Wärmetauscherelemente (28) ausströmt.

15. Verfahren nach Anspruch 14, **dadurch gekennzeichnet, dass** in einer zweiten Gebrauchsstellung der Luftverteilvorrichtung (1) der zweite Teilvolumenstrom mittels weiterer an dem Gehäuse (2) befindlichen Düsen (26) aus dem Luftverteilraum (7) in eine annährend senkrecht zu dem Deckenpaneel (10) und parallel zu einer Mittelachse (21) des Gehäuses (2) verlaufenden Richtung herausgeleitet wird, so dass der zweite Teilvolumenstrom entlang einer Decke (32) des Raumes (12) strömt.

## Claims

1. An air distribution device (1) comprising a housing (2), which delimits an air distribution chamber (7), for at least indirect connection to an air supply system, the housing (2) having an air-inlet cross section (5), through which supply air (6) can be introduced into the air distribution chamber (7), the housing (2) having an air outlet (8) with a horizontally arranged air outlet surface (9), walls (13) of the air outlet (8) being arranged at an acute angle (α) of between 5° and 22° to the air outlet surface (9) and the air outlet surface (9) being formed by a perforated ceiling panel (10), through which a first partial volume flow of the supply air (6) can be conducted to the air outlet (8) and flow out along an underside (42) of the ceiling panel (10) into a room (12) to be ventilated, **characterized in that** heat-exchanger elements (28) are arranged on an upper side (24) of the ceiling panel (10) facing away from the room (12) ventilated, wherein at least two nozzles (15) are arranged on the housing (2) above the upper side (24) of the ceiling panel (10) in such a manner that longitudinal axes (20) of the nozzles (15) in each case run parallel to a longitudinal axis (22) of the ceiling panel (10) and parallel to an upper surface (25) of the ceiling panel (10) and the nozzles (15) are located on both sides of an axis (18) of the housing (2), wherein the axis (18) runs parallel to a transverse (19) of the ceiling panel (10).

2. The air distribution device (1) according to Claim 1, **characterized in that** at least one further nozzle (26) is arranged on the housing (2) above the upper side (24) of the ceiling panel (10) in such a manner that a longitudinal axis (27) of the nozzle (26) runs perpendicularly to the longitudinal axis (22) of the ceiling panel (10) and parallel to the surface (25) of the ceiling panel (10).

3. The air distribution device (1) according to Claim 1 or 2, **characterized in that** at least one further nozzle (31) is arranged on the housing (2) above the upper side (24) of the ceiling panel (10) in such a manner that a longitudinal axis (36) of the nozzle (31) runs perpendicularly to the longitudinal axis (22) of the ceiling panel (10) and perpendicularly to the surface (25) of the ceiling panel (10), wherein an outflow direction of the supply air from the nozzle (25) is directed away from the ceiling panel (10).

4. The air distribution device (1) according to one of Claims 1 to 3, **characterized in that** the air-inlet cross section (5) is orientated parallel to the air outlet surface (9).

5. The air distribution device (1) according to one of Claims 1 to 4, **characterized in that** the at least two nozzles (15) are arranged on the air outlet (8), particularly on a transition piece (14) of the air outlet (8) having a cuboidal shape.

6. The air distribution device (1) according to one of Claims 1 to 4, **characterized in that** the housing (2) has an air distribution box (38), wherein the at least two nozzles (15) are arranged on the air distribution box (38).

7. The air distribution device (1) according to one of Claims 1 to 6, **characterized in that** a flow path leading to a nozzle (15) can be blocked entirely or partially by means of at least one adjustable shut-off valve (34).

8. The air distribution device (1) according to Claim 7, **characterized in that** the shut-off valve (34) is constructed in the form of a pivotable butterfly valve (35) .

9. The air distribution device (1) according to one of Claims 1 to 8, **characterized in that** the ceiling panel (10) has perforations or holes, which preferably define a free cross section of approximately 13% to 22%, further preferably 16%, of the perforated or pierced total area.

10. The air distribution device (1) according to one of Claims 1 to 9, **characterized in that** the air outlet (8) has a truncated-pyramid shape.

11. The air distribution device (1) according to one of Claims 1 to 9, **characterized in that** the ceiling panel (10) is rectangular and the air outlet (8) is elongated in outline.

12. The air distribution device (1) according to one of Claims 1 to 11, **characterized in that** the heat-exchanger elements (28) comprise pipes (29), which are arranged in a meandering manner on the ceiling panel (10) .

13. A room (12) of a building having at least one air-distribution device according to one of Claims 1 to 12, wherein the ceiling panel (10) is configured in the form of a ceiling panel and is clearly visible in the room (12).

14. A method for ventilating a room (12) in a building by means of an air-distribution device (1) comprising the following method steps:
a) supply air (6) is introduced through an air-inlet cross section (5) of a housing (2) into an air-distribution chamber (7) delimited by the housing (2),
b) a first partial volume flow of the supply air (6) leaves the air distribution chamber (7), flows through a horizontally arranged air outlet surface (9), formed by a perforated ceiling panel (10), of an air outlet (8), and then flows along an underside (42) of the ceiling panel (10) of the air-distribution device (1) into the room (12) to be ventilated, wherein the housing (2) has the air outlet (8) with the air-outlet surface (9), and walls (13) of the air outlet (8) are arranged at an acute angle (α) of between 5° and 22° to the air outlet surface (9),
**characterized in that**
c) in a use position of the air-distribution device (1), a second partial volume flow of the supply air (6) flows via at least two nozzles (15) arranged on the housing (2) out of the air-distribution chamber (7), wherein the second partial volume flow flows out above an upper side (24) of the ceiling panel (10) provided with heat-exchanger elements (28), parallel to a longitudinal axis (22) of the ceiling panel (10) and on both sides of an axis (18) of the housing (2), which is arranged parallel to a transverse axis (19) of the ceiling panel (10) and thus along the heat-exchanger elements (28).

15. The method according to Claim 14, **characterized in that** in a second use position of the air-distribution device (1), the second partial volume flow is conducted out of the air-distribution chamber (7) in a direction running approximately perpendicularly to the ceiling panel (10), by means of further nozzles (26) located on the housing (2), and parallel to a central axis (21) of the housing (2), so that the second partial volume flow flows along a ceiling (32) of the room (12).

## Revendications

1. Dispositif de distribution d'air (1) comprenant un caisson (2) délimitant une chambre de distribution d'air (7), laquelle est ainsi reliée au moins indirectement à un système d'alimentation en air, dans lequel le caisson (2) présente une section transversale d'entrée d'air (5), à travers laquelle de l'air d'admission (6) peut être introduit dans la chambre de distribution d'air (7), dans lequel le caisson (2) présente une sortie d'air (8) avec une surface de sortie d'air (9) disposée horizontalement, dans lequel des parois (13) de la sortie d'air (8) sont disposées selon un angle aigu (α) entre 5° et 22° par rapport à la surface de sortie d'air (9), et la surface de sortie d'air (9) est formée par un panneau de plafond perforé (10) à travers lequel un premier flux volumétrique partiel de l'air d'admission (6) de la sortie d'air (8) peut être guidé et évacué vers une pièce à aérer (12) le long d'une face inférieure (42) du panneau de plafond (10),
**caractérisé en ce que** des éléments d'échangeur de chaleur (28) sont disposés sur une face supérieure (24) du panneau de plafond (10) opposée à la pièce à aérer (12), dans lequel
au moins deux buses (15) sont disposées de telle façon sur le caisson (2) au-dessus de la face supérieure (24) du panneau de plafond (10), que des axes longitudinaux (20) des buses (15) s'étendent respectivement parallèlement à un axe longitudinal (22) du panneau de plafond (10) et parallèlement à une surface supérieure (25) du panneau de plafond (10), et que les buses (15) se trouvent de part et d'autre d'un axe (18) du caisson (2), l'axe (18) s'étendant parallèlement à un axe transversal (19) du panneau de plafond (10).

2. Dispositif de distribution d'air (1) selon la revendication 1, **caractérisé en ce qu'**au moins une autre buse (26) est disposée de telle façon sur le caisson (2) au-dessus de la face supérieure (24) du panneau de plafond (10), qu'un axe longitudinal (27) de la buse (26) s'étend perpendiculairement à l'axe longitudinal (22) du panneau de plafond (10) et parallèlement à la surface supérieure (25) du panneau de plafond (10).

3. Dispositif de distribution d'air (1) selon la revendication 1 ou 2, **caractérisé en ce qu'**au moins une autre buse (31) est disposée de telle façon sur le caisson (2) au-dessus de la surface supérieure (24) du panneau de plafond (10), qu'un axe longitudinal (36) de la buse (31) s'étend perpendiculairement à l'axe longitudinal (22) du panneau de plafond (10) et perpendiculairement à la surface supérieure (25) du panneau de plafond (10), dans lequel une direction d'écoulement de l'air d'admission sortant de la buse (25) est orientée à distance du panneau de plafond (10) .

4. Dispositif de distribution d'air (1) selon l'une des revendications 1 à 3, **caractérisé en ce que** la section transversale d'entrée d'air (5) est orientée parallèlement à la surface de sortie d'air (9).

5. Dispositif de distribution d'air (1) selon l'une des revendications 1 à 4, **caractérisé en ce que** les au moins deux buses (15) sont disposées sur la sortie d'air (8), en particulier sur une pièce de transition (14) du la sortie d'air (8) présentant une forme parallélépipédique.

6. Dispositif de distribution d'air (1) selon l'une des revendications 1 à 4, **caractérisé en ce que** le caisson (2) présente une boîte de distribution d'air (38), les au moins deux buses (15) étant disposées sur la boîte de distribution d'air (38).

7. Dispositif de distribution d'air (1) selon l'une des revendications 1 à 6, **caractérisé en ce qu'**un trajet d'écoulement menant à un buse (15) peut être bloqué entièrement ou partiellement à l'aide d'au moins un organe de blocage (34) réglable.

8. Dispositif de distribution d'air (1) selon la revendication 7, **caractérisé en ce que** l'organe de blocage (34) est conçu sous la forme d'un volet pivotant (35).

9. Dispositif de distribution d'air (1) selon l'une des revendication 1 à 8, **caractérisé en ce que** le panneau de plafond (10) possède des perforations ou des trous définissant avantageusement une section transversale libre d'environ 13% à 22%, encore plus avantageusement de 16%, de la surface totale perforée ou trouée.

10. Dispositif de distribution d'air (1) selon l'une des revendications 1 à 9, **caractérisé en ce que** la sortie d'air (8) présente une forme de pyramide tronquée.

11. Dispositif de distribution d'air (1) selon l'une des revendications 1 à 9, **caractérisé en ce que** le panneau de plafond (10) est rectangulaire et la sortie d'air (8) est allongée en longueur dans une vue en plan.

12. Dispositif de distribution d'air (1) selon l'une des revendications 1 à 11, **caractérisé en ce que** les éléments d'échangeur de chaleur (28) comportent des tuyaux (29) disposées en forme de méandres sur le panneau de plafond (10).

13. Pièce (12) d'un bâtiment comprenant au moins un dispositif de distribution d'air selon l'une des revendications 1 à 12, dans laquelle le panneau de plafond (10) présente une forme de plafond suspendu visible librement dans la pièce (12).

14. Procédé pour la ventilation d'une pièce (12) dans un bâtiment au moyen d'un dispositif de distribution d'air (1), comprenant les étapes de procédé suivantes :
a) de l'air d'admission (6) est introduit dans une chambre de distribution d'air (7) délimitée par le caisson (2) à travers une section transversale d'entrée d'air (5) d'un caisson (2),
b) un premier flux volumétrique partiel de l'air d'admission (6) quitte la chambre de distribution d'air (7) à travers une surface de sortie d'air (9) d'une sortie d'air (8) formée par un panneau de plafond perforé (10), et s'écoule ensuite le long d'une face inférieure (42) du panneau de plafond (10) du dispositif de distribution d'air (1) vers la pièce à aérer (12), le caisson (2) présentant la sortie d'air (8) avec la surface de sortie d'air (9), et des parois (13) de la sortie d'air (8) étant disposées selon un angle aigu (α) entre 5° et 22° par rapport à la surface de sortie d'air (9),
**caractérisé en ce que**
c) dans une position d'utilisation du dispositif de distribution d'air (1), un deuxième flux volumétrique partiel de l'air d'admission (6) s'écoule hors de la chambre de distribution d'air (7) par le biais d'au moins deux buses (15) disposées sur le caisson (2),
dans lequel le deuxième flux volumétrique partiel est disposé au-dessus d'une face supérieure (24) du panneau de plafond (10) pourvue d'éléments d'échangeur de chaleur (28), parallèlement à un axe longitudinal (22) du panneau de plafond (10) et de part et d'autre d'un axe (18) du caisson (2), lequel est disposé parallèlement à un axe transversal (19) du panneau de plafond (10), et sort ainsi le long des éléments d'échangeur de chaleur (28).

15. Procédé selon la revendication 14, **caractérisé en ce que** dans une deuxième position de fonctionnement du dispositif de distribution d'air (1), le deuxième flux volumétrique partiel est évacué hors de la chambre de distribution d'air (7) au moyen d'autres buses (26) situées sur le caisson (2), dans une direction s'étendant approximativement perpendiculairement au panneau de plafond (10) et parallèlement à un axe médian (21) du caisson (2), de sorte que le deuxième flux volumétrique partiel s'écoule le long d'un plafond (32) de la pièce (12).
